# EUROPÄISCHE PATENTSCHRIFT

(11) **EP 2 199 440 B1**
(45) Veröffentlichungstag und Bekanntmachung des Hinweises auf die Patenterteilung: **26.01.2011**
(21) Anmeldenummer: 08021779.7
(22) Anmeldetag: 16.12.2008
(51) Int. Cl.: D02H 13/24, B65H 59/22, B65H 59/28

(54) **Kompensationsfadenspanner und Gatter**
Compensation thread tension regulator and creel
Tendeur de fil à compensation et râtelier porte bobines

(43) Veröffentlichungstag der Anmeldung: 23.06.2010
(73) Patentinhaber: Karl Mayer Textilmaschinenfabrik GmbH, 63179 Obertshausen (DE)
(72) Erfinder: Fuhr, Martin, 63486 Bruchköbel (DE); Kohn, Roland, 63322 Rödermark (DE)
(74) Vertreter: Knoblauch, Andreas

(56) Entgegenhaltungen:
- DE-C- 617 215
- DE-C1- 19 633 256
- DE-U1- 9 320 081
- JP-A- 58 119 559
- JP-U- 56 072 872
- JP-U- 56 084 563

## Beschreibung

Die Erfindung betrifft einen Kompensationsfadenspanner mit einem Fadeneinlauf, einem Fadenauslauf, einer Kompensationseinrichtung zwischen dem Fadeneinlauf und dem Fadenauslauf, die gegen eine Kompensationskraft durch einen vom Fadeneinlauf zum Fadenauslauf laufenden Faden beweglich ist und dabei ihre Eingriffsgeometrie mit dem Faden ändert, und einer Beruhigungseinrichtung zwischen dem Fadeneinlauf und der Kompensationseinrichtung, die zwei aneinander liegende Beruhigungselemente aufweist, zwischen denen der Faden hindurch läuft.

Ferner betrifft die Erfindung ein Gatter mit einem derartigen Kompensationsfadenspanner.

Die Erfindung wird im Folgenden im Zusammenhang mit der Kettvorbereitung beschrieben. Sie ist jedoch nicht darauf beschränkt, sondern überall dort anwendbar, wo ein Faden von einer Spule abgezogen wird und unter einer vorbestimmten und möglichst gleichmäßigen Spannung gehalten werden soll.

Bei der Kettvorbereitung werden viele Fäden gleichzeitig von entsprechend vielen Spulen abgezogen, die in einem Gatter angeordnet sind. Diese vielen Fäden werden dann gleichzeitig auf eine Schärtrommel aufgewickelt, beispielsweise die Schärtrommel einer Konus-Schärmaschine. Um den Aufbau des dabei entstehenden Fadenwickels möglichst gleichmäßig zu halten, was für eine spätere Verarbeitung wesentlich ist, verwendet man für jeden Faden einen Fadenspanner. Hierfür gibt es unterschiedliche Ausgestaltungen. Die vorliegende Erfindung befasst sich mit einem so genannten Kompensationsfadenspanner.

Bei einem Kompensationsfadenspanner wirkt auf eine Kompensationseinrichtung in eine Richtung eine Kompensationskraft und in die andere Richtung der auf den Faden wirkende Zug, also die Fadenspannung. Die Kompensationseinrichtung ändert bei ihrer Bewegung ihre Eingriffsgeometrie mit dem Faden und damit auch den Reibschluss zwischen dem Faden und der Kompensationseinrichtung. Wenn die Spannung im Faden zu groß wird, dann wird die Reibung herabgesetzt, so dass die Fadenspannung wieder sinkt. Wenn hingegen die Fadenspannung zu klein wird, dann wird die Reibung heraufgesetzt, so dass die Fadenspannung wieder ansteigt. Mit dieser Vorgehensweise lässt sich zwar eine absolut konstante Fadenspannung nicht erhalten. Die Fadenspannungsschwankungen liegen jedoch in einem tolerierbaren Bereich. Insbesondere dann, wenn der Faden über Kopf von einer Spule abgezogen wird, ist er beim Eintritt in den Kompensationsfadenspanner sehr unruhig. Dies gilt auch dann, wenn man einen so genannten Ballonbrecher verwendet. Auch in diesem Fall neigt der Faden noch sehr stark zu Schwingungen. Ein schwingender Faden hat einen anderen Reibschluss mit der Kompensationseinrichtung als ein weniger stark oder sogar gar nicht schwingender Faden. Die Schwingung des Fadens beeinträchtigt also die Wirkung der Kompensationseinrichtung.

Man hat daher hinter dem Fadeneinlauf eine Beruhigungseinrichtung angeordnet. Diese Beruhigungseinrichtung besteht im einfachsten Fall aus zwei Beruhigungselementen, die aneinander anliegen. Wenn der Faden zwischen den beiden Beruhigungselementen, beispielsweise teller-oder plattenartigen Elementen hindurch läuft, dann hebt er diese beiden Beruhigungselemente etwas voneinander ab. Der Druck, den die beiden Beruhigungselemente auf den Faden ausüben, reicht aber vielfach aus, um zu einer ausreichenden Beruhigung der Schwingungen zu führen.

Diese Vorgehensweise hat sich zwar prinzipiell bewährt. Trotzdem kann man beobachten, dass von Zeit zu Zeit nicht vorhersehbare und vielfach sogar sprungartige Änderungen der Fadenspannung auftreten.

Aus DE 196 33 256 C1 ist eine Vorrichtung zum Einstellen der Zugspannung eines Fadens bekannt, der durch eine als Ballon-Begrenzer ausgebildete Beruhigungseinrichtung zugeführt wird. Eine Fadenbremse weist einen ortsfesten Teil in Form eines um die Achse drehbaren Tellers und einen senkrecht zur Ebene des Teils beweglichen Teil in Form eines weiteren Tellers auf. Zwischen den Teilen wird der Faden hindurch geführt und es wird eine Reibungskraft mit Hilfe eines Aktors erzeugt. Dazu ist eine Anordnung vorgesehen, die aus dem Aktor und einem Sensor besteht und sich in Richtung auf die Fadenbremse verbiegt. Um Verschmutzung der Fadenbremse zu entfernen, wird der eine Teller vom anderen Teller abgehoben. Der Faden reinigt dann die Fadenbremse.

Aus JP O-560 72 872 ist ein Kompensationsfadenspanner bekannt. Ein Faden durchläuft einen Fadeneinlauf und einen Fadenauslauf. Der Faden steht in einem Bereich mit Stiften in Eingriff. Bevor der Faden den Bereich durchläuft, passiert er einen Bereich, in dem eine Beruhigungseinrichtung mit zwei tellerförmigen Beruhigungselementen vorgesehen ist.

Aus DE 617 215 ist ein Tellerscheiben-Fadenspanner bekannt. Der Faden wird einem Klemmscheibenpaar des Fadenspanners durch eine Öse zugeführt. Das Klemmscheibenpaar sitzt lose auf einer Büchse. Die Büchse sitzt auf einer für eine Mehrzahl von Fadenspannern gemeinsamen Welle. Eine Schraubenfeder ist vorgesehen, durch welche der Anpressdruck des Klemmscheibenpaars je nach Einstellung geregelt werden kann. Ein Hebelarm eines Fadenwächters ist mit einer Nase versehen. Bei Fadenbruch tritt die Nase in einen der Schlitze der Nase der Büchse, wodurch der betreffende Fadenspanner aus dem gemeinsamen Antrieb der Mehrzahl von Fadenspannern ausgeschaltet wird. In einer vollständig anderen Ausgestaltung ist auch bekannt, Bremsscheiben unabhängig von der Mitnahme durch den Faden während des Arbeitens zwangsläufig in langsame Umdrehungen zu versetzen.

Aus dem deutschen Gebrauchsmuster 93 20 081.1 U1 ist eine Fadenbremse für Spulengatter bekannt, wobei ein Faden durch eine Öse zugeführt wird. Eine Umschlingungsbremse ist in Fadenablaufrichtung vor einer Tellerbremse angeordnet. Die Tellerbremse weist zwei Bremsteller auf, zwischen denen ein Faden geführt ist. Der obere Bremsteller wird mit einem Hebel druckbeaufschlagt, um den Faden zu bremsen. Der untere Teller ist mit einer Lagerwelle abgestützt. In eine Verzahnung der Lagerwelle greift eine Verzahnung einer Changierstange ein, wodurch der untere Teller gedreht werden kann.

Der Erfindung liegt die Aufgabe zugrunde, die Fadenspannung möglichst gleichmäßig zu halten.

Diese Aufgabe wird bei einem Kompensationsfadenspanner der eingangs genannten Art dadurch gelöst, dass mindestens eines der Beruhigungselemente einen Bewegungsantrieb aufweist, der eine Relativbewegung zwischen dem Beruhigungselement und dem Faden erzeugt, deren Richtung nicht mit der Bewegungsrichtung des Fadens übereinstimmt, wobei von den Beruhigungselementen eines in Schwerkraftrichtung unten angeordnet ist und dieses Beruhigungselement mit dem Bewegungsantrieb verbunden ist, wobei das untere Beruhigungselement das obere Beruhigungselement durch Reibung mitnimmt.

Mit dem Bewegungsantrieb kann man erreichen, dass das Beruhigungselement relativ zum Faden bewegt wird und zwar in eine Richtung, die zumindest im Berührungsbereich zwischen dem Beruhigungselement und dem Faden nicht mit der Bewegungsrichtung des Fadens übereinstimmt. Man nimmt an, dass die Änderungen in der Fadenspannung darauf zurückzuführen sind, dass die Reib-Bedingungen, die den Reibschluss zwischen dem Faden und der Kompensationseinrichtung beeinflussen, durch Ablagerungen beeinflusst werden, die sich vom Faden auf die Beruhigungselemente übertragen. Eine derartige Ablagerung, beispielsweise ein Avivagenabrieb, wird dann von Zeit zu Zeit vom Faden mitgenommen und zur Kompensationseinrichtung transportiert. Dort verändert er den Reibschluss, so dass die gewünschte Gleichmäßigkeit in der Fadenspannung nicht mehr aufrecht erhalten werden kann. Wenn man nun eine Relativbewegung zwischen dem Beruhigungselement und dem Faden erzeugt, deren Richtung nicht mit der Bewegungsrichtung des Fadens übereinstimmt, dann vermeidet man, dass sich ein derartiger Abrieb vom Faden an einem Ort auf dem Beruhigungselement festsetzen kann. Vielmehr wird ein Abrieb, wenn er denn auftreten sollte, gleichmäßig über das Beruhigungselement oder einen Teilbereich davon verteilt. Erstaunlicherweise kann man beobachten, dass dann auch nicht insgesamt eine stärkere Anhäufung des Abtriebs auf dem Beruhigungselement zu beobachten ist. Vielmehr scheint der Abrieb dann mit dem laufenden Faden wieder abtransportiert zu werden, wobei der Abtransport genauso gleichmäßig erfolgt, wie die Ablagerung des Abriebs auf dem Beruhigungselement. In jedem Fall kann man beobachten, dass die Fadenspannung über einen wesentlich längeren Zeitraum gleichmäßiger gehalten werden kann als bisher. Der Bewegungsantrieb ist als Rotationsantrieb ausgebildet. Dies ist eine relativ einfache Ausgestaltung des Bewegungsantriebs. Der Bewegungsantrieb versetzt das Beruhigungselement in Rotation. Diese Rotation kann alternierend in zwei Drehrichtungen sein. In einer bevorzugten Ausgestaltung wird jedoch eine einzige Bewegungsrichtung beibehalten, so dass sich das Beruhigungselement fortlaufend dreht. Von den Beruhigungselementen ist eines in Schwerkraftrichtung unten angeordnet und dieses Beruhigungselement ist mit dem Bewegungsantrieb verbunden. Mit dieser Ausgestaltung ist es auf einfache Weise möglich, auch das andere Beruhigungselement in eine Bewegung zu versetzen. Das andere Beruhigungselement ist dann nämlich in Schwerkraftrichtung oben angeordnet und wird durch die Schwerkraft auf das untere Beruhigungselement gedrückt. Das untere Beruhigungselement nimmt dann das obere Beruhigungselement durch Reibung mit. Beide Beruhigungselemente müssen sich dabei nicht mit der gleichen Geschwindigkeit drehen. Beide Beruhigungselemente verhindern aber, dass sich ein Abrieb an ihnen an einer bestimmten Position festsetzt.

Bevorzugterweise ist das unten angeordnete Beruhigungselement einer Basis des Kompensationsfadenspanners benachbart. Man kann dann die Basis des Kompensationsfadenspanners verwenden, um den Rotationsantrieb unterzubringen. Die Übertragung der Antriebsenergie vom Bewegungsantrieb auf das Beruhigungselement wird auch nicht durch den Faden gestört.

Vorzugsweise weist der Bewegungsantrieb einen am Kompensationsfadenspanner angeordneten Motor auf. Ein derartiger Motor muss keine größere Antriebsleistung erbringen. Er muss nur in der Lage sein, das ihm zugeordnete Beruhigungselement zu bewegen, insbesondere zu drehen. Dementsprechend kann ein derartiger Motor relativ klein bauen. Es ist nur erforderlich, eine Antriebsleistung, beispielsweise elektrische Spannung, an den Kompensationsfadenspanner zu übertragen.

In einer alternativen Ausgestaltung kann vorgesehen sein, dass der Bewegungsantrieb ein Getriebeelement aufweist, das von außen zugänglich ist. In diesem Fall kann man einen Antrieb von außen vorsehen, beispielsweise eine Getriebeeinrichtung, eine Welle, einen Kettentrieb, einen Keilriemen oder dergleichen, und das Beruhigungselement von außen antreiben. Dies hat den besonderen Vorteil, dass man mit einem einzigen Motor mehrere Kompensationsfadenspanner versorgen kann, so dass die Beruhigungselemente aller angeschlossenen Kompensationsfadenspanner bewegt werden können.

Vorzugsweise weist die Kompensationseinrichtung mindestens einen Stift auf, wobei durch eine Bewegung der Kompensationseinrichtung ein Kontaktwinkel zwischen dem Faden und dem Stift veränderbar ist. Der Reibschluss zwischen dem Faden und dem Stift ist unter anderem von dem Kontaktwinkel abhängig, also von dem Umschlingungswinkel, mit dem der Faden an dem Stift anliegt. Dieser Umschlingungswinkel wird in der Regel deutlich weniger als 180° betragen. Aus diesem Grunde wird anstelle des Begriffs "Umschlingungswinkel" vorzugsweise der Begriff "Kontaktwinkel" verwendet. Der Reibschluss zwischen dem Faden und dem Stift bestimmt sich bei einem nicht drehbaren Stift nach den Gesetzen der Seilreibung. Ein nicht drehbarer Stift wird hier bevorzugt.

Hierbei ist besonders bevorzugt, dass der Stift Bestandteil einer Gruppe von drei Stiften ist, über die der Faden U-förmig führbar ist. Man ordnet also die drei Stifte so an, dass ein Stift zwischen den beiden anderen Stiften angeordnet ist. Wenn nun die beiden Stifte einerseits und der eine Stift andererseits relativ zueinander bewegt werden können, dann wird der Faden mehr oder weniger weit in das U hineingezogen. Dementsprechend vergrößert oder verkleinert sich der Kontaktwinkel zwischen den Stiften und dem Faden.

Die Aufgabe wird bei einem Gatter der eingangs genannten Art dadurch gelöst, dass man einen Kompensationsfadenspanner der beschriebenen Art verwendet.

Hierbei ist besonders bevorzugt, dass mehrere Kompensationsfadenspanner einen gemeinsamen Bewegungsantrieb aufweisen. Dementsprechend spart man sich beispielsweise einen eigenen Motor für jeden Kompensationsfadenspanner.

Die Erfindung wird im Folgenden anhand eines bevorzugten Ausführungsbeispiels in Verbindung mit einer Zeichnung beschrieben. Hierin zeigen:
- Fig. 1: eine Draufsicht auf einen Kompensationsfaden- spanner und
- Fig. 2: eine Schnittansicht einer Beruhigungseinrich- tung.

Ein Kompensationsfadenspanner 1 weist eine Basis 2 auf, an der die nachfolgend beschriebenen Teile angeordnet sind. Die Basis 2 kann mit einer Klemmeinrichtung 3 in einem nicht näher dargestellten Gatter befestigt werden. Zweckmäßigerweise ist jeder Spulenposition in dem Gatter ein derartiger Kompensationsfadenspanner zugeordnet.

Der Kompensationsfadenspanner 1 weist einen beispielsweise durch eine Öse gebildeten Fadeneinlauf 4 und einen beispielsweise ebenfalls durch eine Öse gebildeten Fadenauslauf 5 auf. Andere Ausgestaltungen für Fadeneinlauf und Fadenauslauf sind möglich.

Zwischen dem Fadeneinlauf 4 und dem Fadenauslauf 5 ist eine Kompensationseinrichtung 6 angeordnet. Die Kompensationseinrichtung 6 weist einen Hebel 7 auf, der um einen Drehpunkt 8 verschwenkt werden kann. Der Hebel 7 steht unter der Wirkung einer Feder 9, deren Kraft durch eine Einstelleinrichtung 10 verändert werden kann. Die Feder 9 versucht, den Hebel 7 im Uhrzeigersinn um den Drehpunkt 8 zu drehen.

Ein Faden 11, der vom Fadeneinlauf 4 zum Fadenauslauf 5 geführt ist, ist durch eine Öse 12 (oder eine andere Leiteinrichtung) geführt, die am Hebel 7 befestigt ist. Der Zug des Fadens 11 versucht, den Hebel 7 im Gegenuhrzeigersinn gegen die Kraft der Feder 9 um den Drehpunkt 8 zu verschwenken.

Am Hebel 7 ist ein Stift 13 angeordnet, der bei einer Schwenkbewegung des Hebels 7 um den Drehpunkt 8 zwischen zwei Stiften 14, 15 hindurch geführt werden kann, die an der Basis 7 befestigt sind.

Ferner sind am Hebel 7 zwei Stifte 16, 17 befestigt, die an einem Stift 18 vorbei geführt werden können, der an der Basis 2 befestigt ist, wenn der Hebel im Uhrzeigersinn verschwenkt wird.

In der dargestellten Position des Hebels 7 wird der Faden 11 mit nur geringem Kontakt zu den Stiften 14, 15, 16 durch den Kompensationsfadenspanner 1 gezogen. Dementsprechend bewirken die genannten Stifte 14, 15, 16, 17 auch nur einen geringen Reibschluss mit dem Faden 11 und bremsen ihn dementsprechend nur wenig ab.

Wenn hingegen in einem Abschnitt des Fadens 11, der der Kompensationseinrichtung 6 vorgelagert ist, nur eine geringe Spannung auf den Faden ausgeübt wird, dann zieht die Feder 9 den Hebel 7 so, dass sich ein erster U-förmiger Verlauf des Fadens 11 bildet und zwar um den Stift 14, den Stift 13 und den Stift 15, und ein zweiter U-förmiger Verlauf um die Stifte 16, 18 und den Stift 17. Die Stifte 13-18 sind undrehbar am Hebel 7 bzw. an der Basis 2 gehalten, so dass der Faden 11 mit diesen Stiften 13-18 dann einen gewissen Reibschluss hat, der zu einer Erhöhung der Fadenspannung am Fadenauslauf 5 führt.

Zwischen dem Fadeneinlauf 4 und der Kompensationseinrichtung 6 ist eine Beruhigungseinrichtung 19 angeordnet. Die Beruhigungseinrichtung 19 weist, wie dies in Fig. 2 zu erkennen ist, ein unteres Beruhigungselement 20 und ein oberes Beruhigungselement 21 auf. Die beiden Beruhigungselemente 20, 21 liegen unter der Wirkung der Schwerkraft aneinander an. Der Faden 11 wird zwischen den beiden Beruhigungselementen 20, 21 hindurch geführt und hebt diese zumindest dort, wo der Faden 11 entlang läuft, voneinander ab. Die beiden Beruhigungselemente 20, 21 sind als Teller ausgebildet, die auf ihren einander zuweisenden Randbereichen jeweils mit einer Schräge 22 versehen sind, um das Einfädeln des Fadens 11 zu erleichtern. Die beiden Beruhigungselemente 20, 21 sind auf einer gemeinsamen Achse 23 drehbar gelagert. Eine Bewegung nach oben wird durch einen Anschlag 24 begrenzt. Der Anschlag 24 ist, wie dies in Fig. 1 zu erkennen ist, seitlich neben den Beruhigungselementen 20, 21 durch eine Schraube 25 mit der Basis 2 verbunden. Der Anschlag 24 trägt gleichzeitig die Achse 23.

Das in Schwerkraftrichtung untere Beruhigungselement 20, das hier auch der Basis 2 benachbart angeordnet ist, ist auf einem Träger 26 gelagert, der auf einer Achse 27 drehbar ist, die ebenfalls in der Basis 2 festgelegt ist.

Der Träger 26 ist drehfest mit einem Zahnrad 28 verbunden, das mit einem weiteren Zahnrad 29 in Eingriff steht, das von einem nur schematisch dargestellten Motor 30 angetrieben ist.

In einer alternativen Ausgestaltung kann vorgesehen sein, dass das Zahnrad 28 an einer anderen Position angeordnet ist und mit einer Antriebswelle 31 in Eingriff steht, die von außen zugänglich ist.

Wenn nun im Betrieb der Faden 11 vom Fadeneinlauf 4 zum Fadenauslauf 5 läuft und er durch die Kompensationseinrichtung 6 mit der gewünschten Spannung versehen wird, dann drehen sich die beiden Beruhigungselemente 20, 21 um die Achse 23. Diese Drehung erfolgt für das untere Beruhigungselement 20 unmittelbar durch den Antrieb 30, 31. Das obere Beruhigungselement 21 wird durch Reibung vom unteren Beruhigungselement 20 mitgenommen.

Da der Faden 11 bei dieser Bewegung der Beruhigungselemente 20, 21 fortlaufend an einer anderen Position an den Beruhigungselementen 20, 21 anliegt, ist es ausgeschlossen, dass sich an einer Position der Beruhigungselemente 20, 21 eine Ablagerung bildet, die dann später unkontrolliert von dem Faden 11 mitgerissen werden könnte. Wenn sich etwas vom Faden 11 löst, beispielsweise ein Avivageabrieb, dann verteilt sich dieser Abrieb gleichmäßig auf die Berührungsflächen an den Beruhigungselementen 20, 21 und wird von dort ebenso gleichmäßig vom Faden 11 wieder aufgenommen. Größere Veränderungen im Reibeingriff des Fadens 11 mit den Stiften 13-18 können dadurch verhindert werden.

Wenn man eine Welle 31 zum Antrieb der unteren Berührungseinrichtung 20 verwendet, dann kann man an einem Gatter einen gemeinsamen Bewegungsantrieb für mehrere Kompensationsfadenspanner 1 vorsehen. Auch ein derartiger gemeinsamer Bewegungsantrieb kann mit einer relativ geringen Leistung dimensioniert werden, da das Moment, das zum Antrieb einer einzigen Beruhigungseinrichtung 20 notwendig ist, vergleichsweise klein ist.

## Patentansprüche

1. Kompensationsfadenspanner (1) mit einem Fadeneinlauf (4), einem Fadenauslauf (5), einer Kompensationseinrichtung (6) zwischen dem Fadeneinlauf (4) und dem Fadenauslauf (5), die gegen eine Kompensationskraft durch einen vom Fadeneinlauf (4) zum Fadenauslauf (5) laufenden Faden (11) beweglich ist und dabei ihre Eingriffsgeometrie mit dem Faden (11) ändert, und einer Beruhigungseinrichtung (19) zwischen dem Fadeneinlauf (4) und der Kompensationseinrichtung (6), die zwei aneinander anliegende Beruhigungselemente (20, 21) aufweist, zwischen denen der Faden (11) hindurch läuft, **dadurch gekennzeichnet, dass** mindestens eines der Beruhigungselemente (20, 21) einen Bewegungsantrieb (30, 31) aufweist, der eine Relativbewegung zwischen dem Beruhigungselement (20, 21) und dem Faden (11) erzeugt, deren Richtung nicht mit einer Bewegungsrichtung des Fadens (11) übereinstimmt, wobei von den Beruhigungselementen (20, 21) eines in Schwerkraftrichtung unten angeordnet ist und dieses Beruhigungselement (20) mit dem Bewegungsantrieb (30, 31) verbunden ist, wobei das untere Beruhigungselement (20) das obere Beruhigungselement (21) durch Reibung mitnimmt.

2. Kompensationsfadenspanner nach Anspruch 1, **dadurch gekennzeichnet, dass** der Bewegungsantrieb (30, 31) als Rotationsantrieb ausgebildet ist.

3. Kompensationsfadenspanner nach Anspruch 1 oder 2, **dadurch gekennzeichnet, dass** das untere Beruhigungselement (20) einer Basis (2) des Kompensationsfadenspanners (1) benachbart ist.

4. Kompensationsfadenspanner nach einem der Ansprüche 1 bis 3, **dadurch gekennzeichnet, dass** der Bewegungsantrieb einen am Kompensationsfadenspanner angeordneten Motor (30) aufweist.

5. Kompensationsfadenspanner nach einem der Ansprüche 1 bis 4, **dadurch gekennzeichnet, dass** der Bewegungsantrieb ein Getriebeelement (31) aufweist, das von außen zugänglich ist.

6. Kompensationsfadenspanner nach einem der Ansprüche 1 bis 5, **dadurch gekennzeichnet, dass** die Kompensationseinrichtung (6) mindestens einen Stift (13-18) aufweist, wobei durch eine Bewegung der Kompensationseinrichtung (6) ein Kontaktwinkel zwischen dem Faden (11) und dem Stift (13-18) veränderbar ist.

7. Kompensationsfadenspanner nach Anspruch 6, **dadurch gekennzeichnet, dass** der Stift (13, 18) Bestandteil einer Gruppe von drei Stiften (13-15; 16-18) ist, über die der Faden (11) U-förmig führbar ist.

8. Gatter mit einem Kompensationsfadenspanner (1) nach einem der Ansprüche 1 bis 7.

9. Gatter nach Anspruch 8, **dadurch gekennzeichnet, dass** mehrere Kompensationsfadenspanner (1) mindestens nach Anspruch 5 einen gemeinsamen Bewegungsantrieb aufweisen.

## Claims

1. Compensating thread tensioner (1) with a thread run-in (4), with a thread run-out (5), with a compensating device (6) between the thread run-in (4) and the thread run-out (5), which compensating device is movable counter to a compensating force by a thread (11) running from the thread run-in (4) to the thread run-out (5) and at the same time changes its geometry of engagement with the thread (11), and with a steadying device (19) between the thread run-in (4) and the compensating device (6), which steadying device has two steadying elements (20, 21) which bear one against the other and between which the thread (11) runs, **characterized in that** at least one of the steadying elements (20, 21) has a movement drive (30, 31) which generates a relative movement between the steadying element (20,21) and the thread (11), the direction of which relative movement does not coincide with the direction of movement of the thread (11), one of the steadying elements (20, 21) being arranged at the bottom in the direction of gravity, and this steadying element (20) being connected to the movement drive (30, 31), the lower steadying element (20) driving the upper steadying element (21) by means of friction.

2. Compensating thread tensioner according to Claim 1, **characterized in that** the movement drive (30, 31) is designed as a rotary drive.

3. Compensating thread tensioner according to Claim 1 or 2, **characterized in that** the lower steadying element (20) is adjacent to a base (2) of the compensating thread tensioner (1).

4. Compensating thread tensioner according to one of Claims 1 to 3, **characterized in that** the movement drive has a motor (30) arranged on the compensating thread tensioner.

5. Compensating thread tensioner according to one of Claims 1 to 4, **characterized in that** the movement drive has a gear element (31) which is accessible from outside.

6. Compensating thread tensioner according to one of Claims 1 to 5, **characterized in that** the compensating device (6) has at least one pin (13-18), a contact angle between the thread (11) and the pin (13-18) being variable by means of a movement of the compensating device (6).

7. Compensating thread tensioner according to Claim 6, **characterized in that** the pin (13, 18) is a component of a group of three pins (13-15; 16-18), via which the thread (11) can be guided in a U-shaped manner.

8. Creel having a compensating thread tensioner (1) according to one of Claims 1 to 7.

9. Creel according to Claim 8, **characterized in that** a plurality of compensating thread tensioners (1) at least according to Claim 5 have one common movement drive.

## Revendications

1. Tendeur de fil à compensation (1), avec une entrée de fil (4), une sortie de fil (5), un dispositif de compensation (6) entre l'entrée de fil (4) et la sortie de fil (5), qui est mobile contre une force de compensation par un fil (11) circulant de l'entrée de fil (4) vers la sortie de fil (5) et qui modifie ainsi sa géométrie de prise avec le fil (11), et un dispositif de calmage (19) entre l'entrée de fil (4) et le dispositif de compensation (6), qui présente deux éléments de calmage (20, 21) disposés l'un contre l'autre, entre lesquels le fil (11) circule, **caractérisé en ce qu'**au moins un des éléments de calmage (20, 21) présente un entraînement de mouvement (30, 31), qui produit un mouvement relatif entre l'élément de calmage (20, 21) et le fil (11), dont la direction ne coïncide pas avec une direction de mouvement du fil (11), dans lequel un des éléments de calmage (20, 21) est disposé en dessous dans la direction de la force de gravité et cet élément de calmage (20) est relié à l'entraînement de mouvement (30, 31), dans lequel l'élément de calmage inférieur (20) entraîne par friction l'élément de calmage supérieur (21).

2. Tendeur de fil à compensation selon la revendication 1, **caractérisé en ce que** l'entraînement de mouvement (30, 31) se présente sous la forme d'un entraînement de rotation.

3. Tendeur de fil à compensation selon la revendication 1 ou 2, **caractérisé en ce que** l'élément de calmage inférieur (20) est voisin d'une base (2) du tendeur de fil à compensation (1).

4. Tendeur de fil à compensation selon l'une quelconque des revendications 1 à 3, **caractérisé en ce que** l'entraînement de mouvement présente un moteur (30) disposé sur le tendeur de fil à compensation.

5. Tendeur de fil à compensation selon l'une quelconque des revendications 1 à 4, **caractérisé en ce que** l'entraînement de mouvement présente un élément de transmission (31), qui est accessible de l'extérieur.

6. Tendeur de fil à compensation selon l'une quelconque des revendications 1 à 5, **caractérisé en ce que** le dispositif de compensation (6) comporte au moins une broche (13-18), dans lequel un angle de contact entre le fil (11) et la broche (13-18) peut être modifié par un mouvement du dispositif de compensation (6).

7. Tendeur de fil à compensation selon la revendication 6, **caractérisé en ce que** la broche (13, 18) fait partie d'un groupe de trois broches (13-15; 16-18), sur lequel le fil (11) peut être guidé en U.

8. Râtelier avec un tendeur de fil à compensation (1) selon l'une quelconque des revendications 1 à 7.

9. Râtelier selon la revendication 8, **caractérisé en ce que** plusieurs tendeurs de fil à compensation (1) au moins selon la revendication 5 présentent un entraînement de mouvement commun.
